# EUROPÄISCHE PATENTSCHRIFT

(11) **EP 0 849 997 B1**
(45) Veröffentlichungstag und Bekanntmachung des Hinweises auf die Patenterteilung: **09.06.1999**
(21) Anmeldenummer: 96929300.0
(22) Anmeldetag: 21.08.1996
(51) Int. Cl.: A24F 19/00

(54) **ASCHENBECHER ZUM MITFÜHREN**
CARRY-AROUND ASHTRAY
CENDRIER A EMPORTER AVEC SOI

(30) Priorität: 22.08.1995 DE 29513441 U
(43) Veröffentlichungstag der Anmeldung: 01.07.1998
(73) Patentinhaber: Engelhardt, Rolf, 45883 Gelsenkirchen (DE)
(72) Erfinder: Engelhardt, Rolf, 45883 Gelsenkirchen (DE)
(74) Vertreter: Spalthoff, Adolf, Dipl.-Ing.
(86) Internationale Anmeldenummer: EP9603684
(87) Internationale Veröffentlichungsnummer: WO9707695

(56) Entgegenhaltungen:
- BE-A- 724 440
- DE-U- 8 013 649
- DE-U- 9 309 045
- FR-A- 2 220 971
- GB-A- 284 059
- US-A- 2 309 918
- US-A- 2 474 371
- US-A- 2 559 254
- US-A- 3 519 002

## Beschreibung

Der hier beschriebene "Aschenbecher zum Mitführen", im folgenden kurz "Strandascher" genannt, wurde in erster Linie für die Benutzung an Stränden, Badeseen, Flußufern, in Freibädern und Parkanlagen entwickelt. Daneben sind auch andere Orte, an denen kein Aschenbecher zur Verfügung steht, mögliche Einsatzfelder.

Allein an den Stränden Europas dürften jährlich etwa 5.000 - 10.000 Tonnen Zigarettenreste und -filter einfach weggeworfen werden. Dieses ist in Zeiten endlich wachgewordenen Umweltbewußtseins ein unhaltbarer Zustand. Neben der Verschmutzung unserer Umwelt stellen solche Zigarettenreste eine nicht unerhebliche Gesundheitsgefahr für spielende Kleinkinder dar. Niemand käme auf die Idee, seine Zigarette auf einem Spielplatz im Sandkasten auszudrücken. An Stränden ist diese Praktik unverständlicherweise üblich.

Die US 2 309 918 zeigt einen Taschenaschenbecher, welcher ein zylindrisches Unterteil und einen von diesem Unterteil lösbaren Deckel aufweist. Wenn der Deckel vom Unterteil gelöst ist, können aus dem Innenraum des Unterteils Zigarettenhalter ausgeschwenkt werden. Im betriebsbereiten Zustand des Aschenbechers, d.h. bei abgenommenem Deckel, ist es nicht möglich, Maßnahmen zu treffen, welche den Austritt von im Aschenbecher befindlicher Asche beim Eintreten von Luftströmungen reduzieren oder verhindern. Dies ist nur dann möglich, wenn die aus dem Innenraum des Unterteils des Aschenbechers ausgeschwenkten Zigarettenhalter in den Innenraum zurückgeschwenkt sind und der Deckel mit dem die Zigarettenhalter aufweisenden Unterteil in Eingriff gebracht werden kann.

Die BE 724 440 zeigt einen Aschenbecher, der rechteckig gestaltet ist und ein Unterteil, einen Einsatz sowie einen Deckel aufweist, wobei das Unterteil, der Einsatz und der Deckel voneinander trennbar sind. In das rechteckförmige Unterteil ist ein eine ähnliche Form aufweisender Einsatz einsetzbar, dessen Oberwand, die der Öffnungsfläche des Unterteils zugeordnet ist, mehrere Durchbrechungen aufweist, durch die hindurch Asche in den durch das Unterteil und den Einsatz gebildeten Hohlraum einfüllbar ist.

Abgesehen davon, daß die rechteckige, eine Vielzahl von Kanten aufweisende Ausgestaltung des aus der BE 724 440 bekannten Aschenbechers zu erheblichen Verletzungsrisiken für in der Umgebung des Aschenbechers spielenden Kindern führt, kann augrund der stark durchbrochenen Ausgestaltung der Oberwand des Einsatzes bei dem bekannten Aschenbecher nicht verhindert werden, daß durch in den Innenraum des Aschenbechers eintretende Luftströmungen dort bereits befindliche Asche mit den aus dem Innenraum austretenden Luftströmungen mitgerissen wird; dies läßt sich schon deshalb nicht verhindern, da die Durchbrechungsfläche der oberen Wand des Einsatzes einen vergleichsweise großen Anteil an der Gesamtfläche der oberen Wandung des Einsatzes aufweist.

Der Erfindung liegt die Aufgabe zugrunde, unter Zugrundelegung des vorstehend geschilderten Standes der Technik einen neuartigen Aschenbecher zu schaffen, bei dem einerseits das Risiko von Verletzungen in der Umgebung des Aschenbechers spielender Kinder reduziert ist und bei dem andererseits der Wiederaustritt von Asche aus dem Innenraum des Aschenbechers weitestgehend vermieden bzw. verhindert wird.

Diese Aufgabe wird erfindungsgemäß durch einen Aschenbecher zum Mitführen an Stränden, Badeseen, Flußufern, in Freibädern und Parkanlagen gelöst, der aus drei leicht voneinander zu trennenden Teilen, nämlich einem Unterteil, einem Einsatz und einem Deckel besteht, wobei der Aschenbecher von zylindrischer Form ist und der Einsatz die Form einer kreisrunden Fläche aufweist, der ein durch eine Sekante abgetrenntes Stück fehlt.

Der hier beschriebene "Strandascher" unterscheidet sich in der Größe nicht wesentlich von herkömmlichen Tischaschenbechern, was auch nicht nötig ist, da es völlig ausreicht, wenn er seinen Platz in einer Tasche mit Badeutensilien findet, die ohnehin zum Strand und in Freibäder mitgenommen werden.

Was den "Strandascher" vom üblichen Ascher unterscheidet, ist, daß er aus drei, leicht voneinander zu trennenden Teilen besteht: Einem Unterteil, einem Deckel und einem herausnehmbaren Einsatz. Alle Teile bestehen aus hochhitzebeständigem Kunststoff (etwa Melamin, aber auch Recycling-Kunststoffe können Verwendung finden) und haben glatte, leicht zu reinigende Oberflächen. Auf Scharniere, Klippverschlüsse etc. wird gänzlich verzichtet.

Ein Ausführungsbeispiel der Erfindung ist anhand der Zeichnungen näher erläutert, und zwar zeigt:
- Figur 1: das leere, geöffnete Unterteil;
- Figur 2: den herausnehmbaren Einsatz mit etwa mittig angeordneter Zigarettenablage;
- Figur 2a: den herausnehmbaren Einsatz mit randseitig angeordneter Ablage;
- Figur 3: das Innere des abgehobenen Deckels;
- Figur 4: das geöffnete Unterteil mit eingelegtem Einsatz;
- Figur 5: den kompletten Aschenbecher mit aufgesetztem Deckel im Querschnitt;
- Figur 6: das geöffnete Unterteil mit eingelegtem Einsatz von der Seite im Querschnitt und
- Figur 7: das Unterteil mit eingelegtem Einsatz und dem an der Unterseite befestigten Deckel.

Das Unterteil 1 besteht aus einem kreisrunden Zylinder mit Boden, dessen Seitenhöhe etwa ein Drittel des Durchmessers ausmacht. An der Innenwand des Zylinders befinden sich vier vom Boden bis zur halben Höhe reichende halbrunde Auflageelemente 3 mit etwa 5 mm Durchmesser. Sie verteilen sich in gleichmäßigem Abstand voneinander auf 220 Grad des Innenradius. Auf diese wird der später beschriebene Einsatz 4 abgelegt. Von den Auflageelementen 3 geht mindestens eines in einen abgesetzten Führungsvorsprung über, der sich bis etwa in den Öffnungsbereich des Unterteils 1 erstreckt.

An der Außenseite des Zylinders befinden sich zweimal drei im Abstand von 120 Grad angebrachte Nocken 2 von der Form eines Halbkreises mit etwa 7 mm Durchmesser. Je zwei der Nocken 2 stehen sich mit der Rundung gegenüber, die geraden Kanten sind jeweils mit Oberkante und Boden bündig.

Die Nocken 2 treten ca. 1,5 mm aus der Seitenwand heraus.

Der Deckel 7, ebenfalls kreisrund, läßt sich paßgenau auf das Unterteil 1 setzen. Die Höhe des Zylinders beträgt die Hälfte der des Unterteils 1. An den Innenwänden des Deckels 7 befinden sich vom Rand aus gesehen drei rechtwinklig abzweigende Nuten 8 im Abstand von 120 Grad, die auf die Nocken 2 aufgesetzt werden. Durch kurze Drehung nach rechts wird der Deckel 7 nach Art eines Bajonettverschlusses auf dem Unterteil 1 fixiert.

Um das Unterteil 1 als Aschenbecher zu benutzen, wird der Deckel 7 durch kurze Linksdrehung gelöst und abgehoben, anschließend um 180 Grad um den Durchmesser gedreht, auf die dafür vorgesehenen Nocken 2 an der Unterkante des Unterteils 1 aufgesetzt und ebenso arretiert wie über der Öffnung. Damit ist gewährleistet, daß der Deckel 7, etwa im Sand, nicht unauffindbar oder durch Unachtsamkeit zertreten wird.

Der Einsatz 4 besteht aus einer Platte von etwa der gleichen Wandstärke wie Unterteil 1 und Deckel 7. Er hat die Form einer kreisrunden Fläche, der ein durch eine Sekante abgetrenntes Stück fehlt. Die Fläche ist größer als ein Halbkreis. An der geraden Seite des Einsatzes 4 ist die Fläche nach unten leicht abgewinkelt. Diese bewirkt, daß der Einsatz 4 sich, auf den halbrunden Auflageelementen 3 abgelegt, sich nicht drehen kann. Zusätzlich zu den Auflageelementen 3 kann mindestens eines der Auflageelemente 3 mit einem sich nach oben erstreckenden abgesetzten Führungsvorsprung versehen sein, wie in Figur 1, seitlich links, dargestellt. Diesem Führungsvorsprung ist im Randbereich des Einsatzes 4 eine entsprechend gestaltete Ausnehmung zugeordnet, was das Einsetzen und Entnehmen des Einsatzes 4 erleichtert und außerdem einen Verdrehschutz für diesen ergibt.

An der geraden Seite des Einsatzes 4 befindet sich eine, 90 Grad zur Fläche stehende Ablage 5 für eine Zigarette od.dgl. Diese Ablage weist ein gabelförmiges vorragendes Ende 6 auf, welches in der Höhe genau mit der Oberkante des Unterteils 1 abschließt, so daß der Deckel 7 nach dem Schließen des Unterteils 1 den Einsatz 4 an seinem Platz fixiert.

Der Einsatz 4 hat mehrere Funktionen. Auf ihm werden glimmende Zigaretten od.dgl. abgelegt, die Fläche wird zum Ausdrücken benutzt und er hindert den Wind, die unter ihm befindliche Asche aus dem Unterteil zu blasen. Nach dem Ausdrücken einer Zigarette werden Asche und Zigarettenrest durch eine leichte Kippbewegung des Aschenbechers von der Ausdrückfläche des Einsatzes 4 in das Unterteil und durch ein weiteres gegenläufiges Kippen unter den Einsatz 4 befördert.

Wie aus Figur 2 ersichtlich, kann die Ablage 5 auch etwa im mittigen Bereich auf der Oberseite des Einsatzes 4 angeordnet sein und nicht nur am Randbereich, wie in Figur 2a dargestellt. Auf diese Weise ergibt sich eine gleichmäßige Spannung des Deckels 7 nach Befestigung auf dem Unterteil 1.

Zum Transport kann der Aschenbecher verschlossen und in einer mitgeführten Tasche verstaut werden. Asche und Zigarettenreste können danach bequem in Mülleimern u. ä. entsorgt und der Aschenbecher für seinen nächsten Einsatz gereinigt werden.

## Patentansprüche

1. Aschenbecher zum Mitführen an Stränden, Badeseen, Flußufern, in Freibädern und Parkanlagen, der aus drei leicht voneinander zu trennenden Teilen, nämlich einem Unterteil (1), einem Einsatz (4) und einem Deckel (7) besteht, dadurch gekennzeichnet, daß er von zylindrischer Form ist und daß der Einsatz (4) die Form einer kreisrunden Fläche, der ein durch eine Sekante abgetrenntes Stück fehlt, aufweist.

2. Aschenbecher nach Anspruch 1, dessen Unterteil (1) Auflageelemente (3) aufweist, auf die der Einsatz (4) auflegbar ist.

3. Aschenbecher nach Anspruch 1 oder 2, dessen Einsatz an seiner geraden Seite leicht nach unten abgewinkelt ist.

4. Aschenbecher nach einem der Ansprüche 1 bis 3, der aus hochhitzebeständigem Kunststoff mit glatten, leicht zu reinigenden Oberflächen besteht.

5. Aschenbecher nach einem der Ansprüche 1 bis 4, dessen Einsatz (4) herausnehmbar ist.

6. Aschenbecher nach einem der Ansprüche 1 bis 5, dessen Deckel (7) durch einen bajonettartigen Verschluß arretierbar ist.

7. Aschenbecher nach einem der Ansprüche 1 bis 6, bei dem an dem Einsatz (4) eine oder mehrere Ablagen (5) vorgesehen sind, die zum Ablegen einer Zigarette od.dgl. dient bzw. dienen.

8. Aschenbecher nach Anspruch 7, dessen Ablagen (5) ein nach oben vorragendes gabelförmiges Ende (6) besitzen.

9. Aschenbecher nach Anspruch 8, bei dem die Oberseite des gabelförmigen Endes (6) der Ablage (5) in der Höhe mit der Oberkante des Unterteils (1) abschließt, so daß der Einsatz (4) nach dem Aufsetzen des Deckels (7) sicher in seiner Position fixiert ist.

10. Aschenbecher nach einem der Ansprüche 2 bis 9, bei dem mindestens ein Auflageelement (3) einen abgesetzten Führungsvorsprung aufweist, der sich bis in den oberen Randbereich des Unterteils (1) erstreckt.

11. Aschenbecher nach einem der Ansprüche 1 bis 10, bei dem der Deckel (7) nach dem Öffnen des Aschenbechers durch einen bajonettartigen Verschluß an der Unterseite desselben befestigbar ist.

12. Aschenbecher nach einem der Ansprüche 1 bis 11, bei dem die Oberseite des Deckels (7) mit schmückendem Dekor oder mit Werbeaufdrucken versehen ist.

## Claims

1. Ashtray for taking to beaches, bathing lakes, river banks, open-air swimming pools and parks, comprising three parts which can be readily separated from one another, namely a lower part (1), an insert (4) and a lid (7), characterised in that it is cylindrical and in that the insert (4) is in the form of a circular face which lacks a piece separated by a secant.

2. Ashtray according to claim 1, the lower part (1) of which has support elements (3) on which the insert (4) can be placed.

3. Ashtray according to claim 1 or 2, the insert of which is angled slightly downwards at its straight side.

4. Ashtray according to any one of claims 1 to 3, which comprises highly heat-resistant plastics having smooth, readily cleanable surfaces.

5. Ashtray according to any one of claims 1 to 4, the insert (4) of which is removable.

6. Ashtray according to any one of claims 1 to 5, the lid (7) of which is lockable by a bayonet-like closure member.

7. Ashtray according to any one of claims 1 to 6, wherein one or more receiving members (5) used for the deposition of a cigarette or the like is (are) provided on the insert (4).

8. Ashtray according to claim 7, the receiving members (5) of which have an upwardly projecting fork-shaped end (6).

9. Ashtray according to claim 8, wherein the upper side of the fork-shaped end (6) of the receiving member (5) terminates at the top with the upper edge of the lower part (1), so that the insert (4) is secured firmly in its position when the lid (7) has been put on.

10. Ashtray according to any one of claims 2 to 9, wherein at least one support element (3) has a stepped guide projection which extends into the upper edge region of the lower part (1).

11. Ashtray according to any one of claims 1 to 10, wherein the lid (7), when the ashtray has been opened, can be secured by a bayonet-like closure member on the underside thereof.

12. Ashtray according to any one of claims 1 to 11, wherein the upper side of the lid (7) is provided with ornamental decoration or with advertising print.

## Revendications

1. Cendrier à emporter sur les plages, au bord des lacs réservés à la baignade, au bords des rivières, dans les piscines découvertes et dans les parcs, comprenant trois parties facilement séparables, à savoir une parie inférieure (1), un plateau intérieur (4) et un couvercle (7), caractérisé par le fait que le cendrier a une forme cylindrique et que le plateau intérieur (4) a la forme d'une surface circulaire dont une partie délimitée par une sécante a été supprimée.

2. Cendrier selon la revendication 1, caractérisé par le fait que sa partie inférieure (1) comporte des éléments d'appui (3) sur lesquels repose le plateau intérieur (4).

3. Cendrier selon la revendication 1 ou 2, dont le plateau intérieur est faiblement plié vers le bas au niveau de son bord rectiligne.

4. Cendrier selon une des revendications 1 à 3, qui est réalisé en une matière plastique résistante aux températures élevées, avec des surfaces lisses, faciles à nettoyer.

5. Cendrier selon une des revendications 1 à 4, dont le plateau intérieur (4) est amovible.

6. Cendrier selon une des revendications 1 à 5, dont le couvercle (7) est tenu par un moyen de verrouillage de type à baïonnette.

7. Cendrier selon une des revendications 1 à 6, dans lequel un ou plusieurs supports de cigarette (5) est ou sont prévus pour poser une cigarette ou similaire.

8. Cendrier selon la revendication 7, dont les supports comportent une extrémité fourchue (6) qui fait saillie vers le haut.

9. Cendrier selon la revendication 8, dans lequel la face supérieure de l'extrémité fourchue (6) du support de cigarette (5) est située à la même hauteur que le bord supérieur de la partie inférieure (1), de sorte que le plateau intérieur (4) est maintenu de manière sûre en position après mise en place du couvercle.

10. Cendrier selon une des revendications 2 à 9, dans lequel au moins un élément d'appui (3) comporte une saillie de guidage qui s'étend jusque dans la région du bord supérieur de la partie inférieure (1).

11. Cendrier selon une des revendications 1 à 10, dans lequel le couvercle (7), après ouverture du cendrier, peut être fixé à la partie inférieure dudit cendrier par un moyen de verrouillage à baïonnette.

12. Cendrier selon une des revendications 1 à 11, dans lequel la face supérieure du couvercle (7) est pourvue d'un motif décoratif ou de motifs publicitaires.
